# EUROPÄISCHE PATENTSCHRIFT

(11) **EP 1 387 326 B1**
(45) Veröffentlichungstag und Bekanntmachung des Hinweises auf die Patenterteilung: **25.06.2008**
(21) Anmeldenummer: 03015352.2
(22) Anmeldetag: 08.07.2003
(51) Int. Cl.: G07D 7/00, G07F 5/00, G07D 5/00

(54) **Verfahren zur Betrugsverhinderung für münz-oder banknotenbetätigte Automaten**
Method for hindering fraud for banknote- or coin-operated machines
Procédé pour eviter la fraude pour machines de vente actionnées par des pièces de monnaie ou billets de banque

(30) Priorität: 16.08.2002 DE 10237474; 01.08.2002 DE 10235120
(43) Veröffentlichungstag der Anmeldung: 04.02.2004
(73) Patentinhaber: Harting Vending GmbH & Co. KG, 32339 Espelkamp (DE)
(72) Erfinder: Blum, Herbert, Dr., 32429 Minden (DE)

(56) Entgegenhaltungen:
- DE-A- 19 627 576
- PATENT ABSTRACTS OF JAPAN Bd. 2002, Nr. 03, 3. April 2002 (2002-04-03) & JP 2001 319262 A (SANDEN CORP), 16. November 2001 (2001-11-16)

## Beschreibung

Die Erfindung betrifft ein Verfahren zur Betrugsverhinderung für münz- oder banknotenbetätigte Automaten, insbesondere Waren- oder Dienstleistungsautomaten, bei denen der Verkaufsvorgang nach Einwurf von Münzen und/oder Eingabe von Banknoten nach Erreichen eines ausreichenden Kreditbetrages ausgelöst bzw. die Dienstleistung zur Verfügung gestellt wird.

Bei münz- und oder banknotenbetätigten Verkaufsautomaten wird üblicherweise nach Eingabe der Zahlungsmittel ein Warenausgabevorgang ausgelöst, wobei vor Auslösung des Warenausgabevorganges in einer Prüfeinrichtung die Zahlungsmittel auf Echtheit geprüft werden. Es wird dabei auch bei gestückelt eingegebenen Zahlungsmitteln der Gesamtwert der eingegeben Zahlungsmittel ermittelt und der Warenausgabevorgang erst ausgelöst, wenn der Gesamtwert dem Wert der auszugebenden Ware entspricht.

Bekannte Prüfeinrichtungen ermitteln im allgemeinen Falschgeld mit großer Sicherheit, wenn sie entsprechend empfindlich eingestellt sind. Dabei kommt es aber je nach eingestellter Empfindlichkeit entweder dazu, dass auch an sich gültige Zahlungsmittel abgewiesen werden oder dass falsche Zahlungsmittel als echt erkannt werden.
Aus der JP 20013119262 ist eine Methode und ein daraus abgeleitetes System bekannt, dass verhindern soll, dass mit falschen Münzen ein Betrug begangen wird, nach dem zuvor gültige Münzen von einem Münzprüfer angenommen wurden.

In der Vergangenheit hat sich herausgestellt, dass in betrügerischer Absicht den echten Zahlungsmitteln recht nahe kommende Fälschungen verwendet werden, die nur von extrem empfindlich eingestellten Prüfeinrichtungen ermitteln werden können. Die bedeutet dann, dass die üblicherweise verwendeten Prüfeinrichtungen durch neue, extrem empfindlich einstellbare Prüfeinrichtungen ersetzt werden müssen, wobei eine große Abweiserate auch gültiger Zahlungsmittel in Kauf genommen werden muss.

Es hat sich herausgestellt, dass bei Betrugsversuchen mit gefälschten Zahlungsmitteln in der Regel ein Zahlungsmittel eines bestimmten Wertes immer wieder verwendet wird. Man kann somit davon ausgehen, dass ein Betrugsversuch vorliegt, wenn für aufeinander folgende Bezahlvorgänge stets Zahlungsmittel des gleichen Wertes verwendet werden.

Des weiteren kann davon ausgegangen werden, dass ebenfalls ein Betrugsversuch vorliegt, wenn bestimmte Münz- oder Banknotenwerte in einer übermäßigen (unnormalen) Häufigkeit verwendet werden.

Der Erfindung liegt die Aufgabe zugrunde, Betrugsversuche bei münz- oder banknotenbetätigten Automaten, insbesondere Waren- oder Dienstleistungsautomaten, durch gefälschte Zahlungsmittel, die bei aufeinander folgenden Verkaufs- bzw. Zahlvorgängen verwendet werden, zu erkennen, schadensbegrenzende Maßnahmen einzuleiten, und damit den Betrieb derartiger Verkaufsautomaten sicherer zu gestalten.

Diese Aufgabe wird erfindungsgemäß dadurch gelöst, dass die Münz- oder Banknotenstückelung, d. h. die Zahlart für jeden Zahlvorgang ermittelt wird, wobei ermittelt wird, welche Zahlarten bzw. Stückelungsarten bis zum Erreichen eines Kredits eingegeben wurde, dass die Zahlarten bzw. Stückelungsarten in Zahlartzählern aufaddiert werden, dass bei Erreichen eines vorgegebenen Grenzkriteriums ein Signal generiert wird, und dass das Signal einer Logikschaltung zugeleitet und ein Zeitglied aktiviert wird, das den Betrieb des Automaten für eine Zeitdauer verhindert.

Vorteilhafte Ausgestaltungen der Erfindung sind in den Ansprüchen 2 - 3 angegeben.

Eine weitere Lösung der Aufgabe besteht darin, dass die Münz- oder Banknotenstückelung, d. h. die Zahlart für jeden Zahlvorgang ermittelt wird, wobei ermittelt wird, welche Münz- oder Banknotenarten bis zum Erreichen eines Kredits eingegeben wurde, dass ermittelt wird, in welcher Häufigkeit bei mehreren Verkaufsvorgängen gleichartige Münzen oder Banknoten eingegeben wurden, dass bei Erreichen eines vorgegebenen Grenzkriteriums ein Signal generiert wird, und dass das Signal einer Logikschaltung zugeleitet und ein Zeitglied aktiviert wird, das den Betrieb des Automaten für eine Zeitdauer verhindert.

Weitere vorteilhafte Ausgestaltungen der Erfindung sind in den Ansprüchen 5 - 15 angegeben.

Die mit der Erfindung erzielten Vorteile bestehen insbesondere darin, dass durch das Ermitteln der Zahlart, d. h. dem Erkennen welche Münz- oder Banknotenstückelung für einen Verkaufsvorgang verwendet wurden, bzw. welche Münz- oder Banknotenwerte übermäßig häufig verwendet werden, abgeleitet wird, dass ein Betrugsversuch vorliegt. Somit können dann betrugsverhindernde Maßnahmen eingeleitet werden.

Diese Maßnahmen können darin bestehen, dass zunächst der Automat oder die Zahlungsmittelannahme für eine gewisse Zeit ausser Betrieb gesetzt wird, dass eine Kamera aktiviert wird, die den Benutzer des Verkaufsautomaten fotografiert, dass eine "Notrufmeldung" an den Betreuer des Verkaufsautomaten per Funk oder GSM / Telefon ausgelöst wird.

### Nachfolgend wird die Erfindung näher beschrieben:

Um eine gewünschte Ware aus dem Verkaufsautomaten zu erhalten wird vom Benutzer in der Regel zunächst die Ware ausgewählt und anschließend Münzen oder Banknoten (Zahlungsmittel) in den Verkaufsautomaten eingegeben. Die eingegebenen Zahlungsmittel werden dabei in einem Münzoder Banknotenprüfer auf Gültigkeit geprüft. Sind die Zahlungsmittel als gültig erkannt, werden deren Einzelwerte aufsummiert um zu erkennen, ob der Kaufpreis Kredit K (Kaufpreis) für die gewählte Ware erreicht ist.

Daneben wird die Zahlungsart, d. h. die Kombination der verwendeten Münzund/oder Banknotenstückelung bis zum Erreichen des Kredites K ermittelt. Diese Zahlarten werden in Zahlartzählern Z aufaddiert, sodass erkennbar ist, welche Zahlarten verwendet wurden. Als Zahlart wird z. B. verstanden: Eingabe von drei 1 € Münzen, oder Eingabe von zwei 1 € Münzen und zwei 50 Cent Münzen bis zum Erreichen eines Kredits.

Dabei wird ermittelt, ob die aktuelle Zahlart ZA₍ₙ₎ von der zuletzt verwendeten Zahlart ZA₍ₙ₋₁₎ abweicht.
Entspricht die aktuelle Zahlart der zuletzt verwendeten Zahlart wird ein Zahlartzähler Z bei jedem gleichartigen Zahlvorgang (Verkaufsvorgang) um den Wert 1 erhöht.
Sofern eine Zahlart verwendet wird, die von der vorhergehenden Zahlart abweicht, bleibt der Zähler zunächst auf dem letzten Wert stehen, um eventuell einen unterbrochenen Betrugsversuch herauszufiltern.
Solange der Zahlartzähler Z einen Ausgangswert aufweist, der unterhalb eines voreinstellbaren Grenzwertes Zₓ liegt, wird bei Erreichen des Kaufpreises der gewählten Ware der Verkaufsvorgang ausgelöst und die vom Benutzer gewählte Ware ausgegeben.

Sobald der Zahlartzähler Z einen voreinstellbaren Wert Zₓ erreicht, kann davon ausgegangen werden, dass betrügerische Zahlvorgänge vorliegen.

Wenn beispielsweise fünf mal hintereinander die gleiche Zahlart ZA verwendet wurde, kann angenommen werden, dass ein Betrugsversuch vorliegt. Ebenso kann von einem Betrug ausgegangen werden, wenn z. B. bei den letzten 10 Verkäufen der vorgegebene Grenzwert der Münzauswahl einer Münze M _{i max} erreicht wird.

Es werden daher die Ausgangswerte der Zahlartzähler Z mit einem Grenzkriterium Zₓ (im Beispiel mit dem Wert fünf) verglichen und bei Erreichen des Grenzkriteriums wird ein Fehlersignal F generiert.
Vorzugsweise ist vorgesehen, dass das Grenzkriterium durch den Automatenbetreiber einstellbar ist. Dann wird ein Fehlersignal F generiert, das den Abbruch des Verkaufsvorganges auslöst.

Dazu wird das Fehlersignal F (erkannter Betrugsversuch) einer Auswertelogik zugeleitet. Die Auswertelogik löst jetzt verschiedene Abläufe aus:
Zunächst wird ein Zeitglied T aktiviert, das die Zahlungsmittelannahme des Verkaufsautomaten für eine bestimmte Zeit Tₐᵤₛ außer Betrieb setzt, so dass keine weiteren Betrugsversuche erfolgen können. Es kann dabei vorgesehen sein, dass nur die Annahme des Zahlungsmittels mit dem Wert, mit dem zuvor der Betrugsversuch erfolgte, verhindert wird. Vorzugsweise kann vorgesehen sein das die Zeit Tₐᵤₛ, für die die Zahlungsmittelannahme verhindert wird, einstellbar ist. Nach Ablauf der Zeit Tₐᵤₛ wird der Zahlartzähler Z (Verkaufsvorgangszähler) auf 0 zurückgesetzt.

Es kann ggfs. auch vorgesehen sein, dass das Zeitglied T eine inkrementelle Funktion aufweist, wobei bei aufeinander folgenden Fehlersignalen (Betrugsversuche) die Zeit jeweils verlängert wird, bis nach n Betrugsversuchen der Automat vollständig ausser Betrieb gesetzt wird.

Das Zeitglied T kann ggfs. auch eine Zeitfunktion TF₍ₚ₎ aufweisen, deren Verlauf (Dauer, Art und Weise) parametrierbar ist

Es kann vorgesehen sein, dass die Auswertelogik im Fehlerfall (erkannter Betrugsversuch) eine Alarmsirene aktiviert.

Es kann weiterhin vorgesehen sein, dass die Auswertelogik ein fotografisches Medium, vorzugsweise eine Digitalkamera, aktiviert, so dass der Benutzer fotografiert wird.

Weiterhin kann vorgesehen sein, dass die Auswertelogik eine Notrufmeldung auslöst, die per Funk oder GSM / Telefon einer Störungsstelle, ggfs. einem Automatenbetreuer weitergeleitet wird.

In einer weiteren Ausgestaltung der Erfindung kann vorgesehen sein, dass Der Zahlartzähler Z dahingehend ausgewertet wird, dass ermittelt wird, in welcher Häufigkeit gleichartige Münzen oder Banknoten für die Zahlvorgänge verwendet wurden. Übersteigt die Häufigkeit ein vorgegebenes Grenzkriterium, wird ebenfalls ein Fehlersignal F generiert und der Betrieb des Automaten wie vorstehend beschrieben verhindert.

In einer weiteren Ausgestaltung der Erfindung kann vorgesehen sein, dass die Zeit T_{V} zwischen zwei aufeinander folgenden Verkaufsvorgängen gemessen wird. Bei sehr geringen Zeiten, d.h. unmittelbar aufeinander folgenden Verkaufsvorgängen, kann man annehmen, dass ein Betrugsversuch vorliegt. Die Zeit T_{V} wird daher mit einem vorgegeben Grenzwert T_{V-V} verglichen und liegt T_{V} unterhalb dieses Grenzwertes, wird das Fehlersignal F generiert und der Betrieb des Automaten wie vorstehend beschrieben verhindert.

Es kann vorgesehen sein, dass die Summe T_{VS} der Zeiten T_{V} für mehrere aufeinander folgenden Verkaufsvorgängen ermittelt wird und mit einem Grenzwert (Tₘₐₓ₎ₙ) verglichen wird.
Liegt die Summe T_{VS} unterhalb dieses Grenzwertes, wird das Fehlersignal F generiert und der Betrieb des Automaten wie vorstehend beschrieben verhindert.

Vorzugsweise sind die Grenzwerte (Zeiten T_{V-V} und/oder (Tₘₐₓ)ₙ) durch den Automatenbetreiber (Aufsteller) einstellbar. Es kann aber auch vorgesehen sein, dass die maximalen Grenzwerte dynamisch und selbständig ermittelt werden. Hierzu werden dann für eine Anzahl von Verkaufsvorgängen die Zeiten T_{V} betrachtet und eine mittlere "Normalzeit" ermittelt. Zu diesem Wert wird ein Zuschlagswert Δ M, Δ T addiert und der sich daraus ergebende Wert als Soll-Grenzwert M_{i max} bzw.Tₘₐₓ verwendet.

Dabei bedeutet M_{i max} die maximale Anzahl von Münzen M jeder einzelnen Wertigkeit innerhalb der gleitend betrachteten letzten Zahlungsvorgänge und Tₘₐₓ die erlaubte Summe der Pausenzeiten (T_{VS}) zwischen den letzten Verkaufsvorgängen.

Üblicherweise sind die Automaten mit einer Retourtaste versehen, wobei es möglich ist, den zuvor eingegebenen Münz- oder Banknotenbetrag zurückgeben zu lassen, wobei nicht immer die originär eingegebenen Münzen oder Banknoten zurückgegeben werden, sondern der der Eingabe entsprechende Gegenwert aus einem separaten Speicher ausgezahlt wird. Um zu verhindern, dass zunächst "ungültige" Zahlungsmittel eingegeben werden und dann mittels der Retourtaste gültige Zahlungsmittel zurückerhalten werden, kann vorgesehen sein, dass die Anzahl der nacheinander erfolgenden Retourvorgänge ermittelt, gezählt wird. Übersteigt die ermittelte Anzahl einen üblichen Grenzwert, der auch wiederum vorzugsweise durch den Automatenbetreiber / Aufsteller einstellbar ist, wird das Fehlersignal F generiert und der Betrieb des Automaten wie weiter oben beschrieben verhindert.

Der Ablauf des vorstehend beschriebenen Verfahrens ist beispielhaft in drei Ablaufplänen, wobei die Programmablaufpläne entsprechend DIN 66001 ausgeführt sind, dargestellt und wird im folgenden näher erläutert. Es zeigen:
Diagramm 1 ein Flussdiagramm für den gesamten Ablauf,
Diagramm 2 ein Flussdiagramm für den Ablauf der Münzprüfung, und
Diagramm 3 ein Flussdiagramm für den Ablauf der Zeitenüberprüfung.

Im Diagramm 1 ist der gesamte Ablauf des Verfahrens zur Verhinderung des Missbrauchs an münz- oder banknotenbetätigter Automaten dargestellt. Mit dem Startpunkt FD 1.0 ist die Funktionalität des Gerätes gegeben. Nach Einwurf einer Anzahl Aᵥ beliebiger Münzen oder Banknoten wird zunächst das Erreichen des notwendigen Kredites K überprüft.
Ist der Kredit erreicht, wird die Pausenzeit tₚᵢ zwischen dem Ende des letzten und dem Anfang des nächsten Zahl- oder Kreditvorganges festgestellt und mit einem gleitend ermittelten Wert ∑ (tₚᵢ)ₙ der sich aus einer Anzahl etlicher Verkaufsvorgänge ergeben hat verglichen.
Anschließend werden die Münzen in ihrer eingeworfenen Häufigkeit und ihrer Wertigkeit innerhalb der gleitend betrachteten letzten Zahlungsvorgänge überprüft.
Bleibt die in der Verzweigung ermittelte Pausenzeit tₚᵢ im Rahmen der gleitend berechneten Werte zwischen zwei Verkaufsvorgängen, und wird gleichzeitig ermittelt, dass die Summe der Münzen der gleichen Wertigkeiten kleiner als ein vorgegebener Wert ist, so wird der Verkauf freigeben.
Sind bei der Ermittlung die Pausenzeiten tₚᵢ zwischen den Verkäufen kleiner als ein vorgegebener Grenzwert, der aus der gleitenden Summe der Pausenzeiten resultiert, so wird ein Betrugsversuch abgeleitet und eine Sperrung des Automaten über eine gewisse Zeit Tₐᵤₛ veranlasst.
Ebenso wird bei der Feststellung, dass die Anzahl gleicher Münzen einen bestimmten vorgegebenen Wert überschreitet, ebenfalls ein Betrugsversuch abgeleitet, der zu einer Sperrung des Automaten über eine gewisse Zeit führt.
Nach Ablauf der Sperrzeit Tₐᵤₛ wird der Automat wieder selbstständig in Betrieb gesetzt.

Im Diagramm 2 ist der Prüfablauf des Verfahrens für die Ermittlung der Häufigkeit von gleichen eingeworfenen Münzen dargestellt.
Mit dem Startpunkt FD 1.0 ist die Funktionalität des Gerätes gegeben. Nach Einwurf einer Anzahl Aᵥ beliebiger Münzen oder Banknoten wird zunächst das Erreichen des notwendigen Kredites K überprüft.
Dann wird überprüft welche Münzart Mᵢ wie häufig eingeworfen wurde und anschließend ob die maximale Anzahl der Münzen M _{i max} jeder Wertigkeit innerhalb der gleitend betrachteten letzten Zahlungsvorgängen liegt.
Wird die maximal vorgegebene Anzahl Münzen M_{i max} gleicher Wertigkeit überschritten wird ein Betrugsversuch unterstellt und z. B. eine zeitabhängige Sperrung des Automaten eingeleitet - ansonsten die gewählte Ware ausgegeben.

Im Diagramm 3 ist der Prüfablauf des Verfahrens für die Ermittlung der erlaubten Pausenzeiten zwischen den Pausenzeiten der letzten Verkaufsvorgänge dargestellt.
Mit dem Startpunkt FD 1.0 ist die Funktionalität des Gerätes gegeben.
Nach Einwurf einer Anzahl Aᵥ beliebiger Münzen oder Banknoten wird zunächst das Erreichen des notwendigen Kredites K überprüft.
Dann wird die Pausenzeit tₚᵢ zwischen dem aktuellen und dem vorangegangenen Kreditvorgang festgestellt und mit in die bereits gespeicherten, als gleitend ermittelte Summe über eine bestimmte Anzahl von Pausenzeiten aufgenommen ∑ (tₚᵢ)ₙ und mit dem maximal voreingestellten, erlaubten Grenzwert Tₘₐₓ verglichen.
Dabei wird jeweils eine bestimmte Anzahl von Pausenzeiten wie in einem Schieberegister summiert, und bei Ermittlung einer neuen Pausenzeit, die erste gemessene Pausenzeit verworfen (first in - first out).
Werden die aktuellen Verkaufsvorgangszeiten wesentlich verkürzt über mehrere Verkäufe gemessen, so wird daraus ein Betrugsversuch abgeleitet und z. B. eine zeitabhängige Sperrung des Automaten eingeleitet - ansonsten wird die gewählte Ware ausgegeben.
Nach Ablauf der Sperrzeit Tₐᵤₛ wird der Automat wieder selbstständig in Betrieb gesetzt.

### Bezugszeichenliste:

- K: = Kredit, Warenwert, Verkaufspreis
- Z: = Zahlartzähler
- A_{V}: = Anzahl der Münzen oder Banknoten
- ZA₍ₙ₎: = Zahlart (unterschiedliche Münzen, Banknoten
- Z₍ₙ₋₁₎: = zuletzt verwendete Zahlart
- Z_{X}: = (einstellbarer) Grenzwert des Zahlartzählers
- F: = generiertes Fehlersignal

- T: = Zeitglied
- tₚᵢ: = Pausenzeit zwischen den Verkaufsvorgängen
- T_{V}: = Zeit zwischen aufeinander folgende Verkaufsvorgänge (zwischen dem Krediterreichen aus Vorgang 1 und dem Einwurf der Münzen bei Vorgang 2, usw.)
- T_{VS}: = Summe der Zeiten T_{V} mehrer aufeinander folgender Verkaufsvorgänge
- T_{V-V}: = Vorgabezeit für aufeinander folgende Verkaufsvorgänge
- TF₍ₚ₎: = Zeitfunktion des Zeitgliedes Z
- (Tₘₐₓ)ₙ: = Grenzwert (Sollwert) für die Summenzeit der Verkaufsvorgänge Tᵥₛ
- Tₐᵤₛ: = Zeitdauer der Sperrung

- M_{i max}: = maximaler Grenzwert einer Münz-/Banknoten-Art oder Wertigkeit
- Δ M: = Zuschlagswert der Anzahl einer Münz-/Banknoten-Art
- Δ T: = Zuschlagswert zur Summenzeit ∑T_{V}

## Patentansprüche

1. Verfahren zur Betrugsverhinderung für münz- oder banknotenbetätigte Automaten, insbesondere Waren- oder Dienstleistungsautomaten, bei denen der Verkaufsvorgang nach Einwurf von Münzen und/oder Eingabe von Banknoten nach Erreichen eines ausreichenden Kreditbetrages ausgelöst bzw. die Dienstleistung zur Verfügung gestellt wird, **dadurch gekennzeichnet,**
**dass** die Münz- oder Banknotenstückelung, d. h. die Zahlart für jeden Zahlvorgang ermittelt wird, wobei ermittelt wird, welche Zahlarten bzw. Stückelungsarten bis zum Erreichen eines Kredits (K) eingegeben wurden,
**dass** die Zahlarten bzw. Stückelungsarten in Zahlartzählern (Z) aufaddiert werden,
**dass** bei Erreichen eines vorgegebenen Grenzkriteriums des Zahlartzählers (Zₓ) ein Signal (F) generiert wird,
**dass** das Signal (F) einer Logikschaltung zugeleitet und ein Zeitglied (T) aktiviert wird, das den Betrieb des Automaten für eine Zeitdauer (Tₐᵤₛ) verhindert, und
**dass** nach Ablauf der Zeit (Tₐᵤₛ), der Zahlartzähler (Z) auf Null zurückgesetzt wird.

2. Verfahren nach Anspruch 1, **dadurch gekennzeichnet,**
**dass** das Grenzkriterium (Zₓ) des Zahlartzählers, bei dem das Signal (F) generiert wird, einstellbar ist.

3. Verfahren nach Anspruch 1 oder 2, **dadurch gekennzeichnet,**
**dass** bei aufeinander folgenden Zahlvorgängen mit unterschiedlicher Stückelung, d. h. mit unterschiedlicher Zahlart der Zahlartzähler (Z) zurückgesetzt wird.

4. Verfahren zur Betrugsverhinderung für münz- oder banknotenbetätigte Automaten, insbesondere Waren- oder Dienstleistungsautomaten, bei denen der Verkaufsvorgang nach Einwurf von Münzen und/oder Eingabe von Banknoten nach Erreichen eines ausreichenden Kreditbetrages ausgelöst bzw. die Dienstleistung zur Verfügung gestellt wird, **dadurch gekennzeichnet,**
**dass** die Münz- oder Banknotenstückelung, d. h. die Zahlart für jeden Zahlvorgang ermittelt wird, wobei ermittelt wird, welche Münz- oder Banknotenarten bis zum Erreichen eines Kredits (K) eingegeben wurden.
**dass** ermittelt wird, in welcher Häufigkeit bei mehreren Verkaufsvorgängen gleichartige Münzen oder Banknoten eingegeben wurden, dass bei Erreichen eines vorgegebenen Grenzkriteriums der Häufigkeit ein Signal (F) generiert wird,
**dass** das Signal (F) einer Logikschaltung zugeleitet und ein Zeitglied (T) aktiviert wird, das den Betrieb des Automaten für eine Zeitdauer (Tₐᵤₛ) verhindert, und
**dass** nach Ablauf der Zeit (Tₐᵤₛ), der Zahlartzähler (Z) auf Null zurückgesetzt wird.

5. Verfahren nach Anspruch 4, **dadurch gekennzeichnet,**
**dass** das Zeitglied (T) eine Zeitfunktion (TF_{(P)}) aufweist, deren Verlauf (Dauer, Art und Weise) parametrierbar ist.

6. Verfahren nach einem der vorstehenden Ansprüche, **dadurch gekennzeichnet,**
**dass** die Logikschaltung, d. h. das Zeitglied (T) derart auf einen Münz- oder Banknotenprüfer einwirkt, dass die Annahme von Münzen oder Banknoten dieser Wertigkeit für eine Zeitdauer (Tₐᵤₛ) verhindert wird.

7. Verfahren nach einem der vorstehenden Ansprüche, **dadurch gekennzeichnet,**
**dass** die Zeitdauer (Tₐᵤₛ) des Zeitgliedes (T) einstellbar ist.

8. Verfahren nach einem der vorstehenden Ansprüche, **dadurch gekennzeichnet,**
**dass** die Zeitdauer (Tₐᵤₛ) des Zeitgliedes (T) eine inkrementelle Funktion aufweist, wobei die Zeit bei aufeinander folgenden Betrugsversuchen jeweils verlängert wird.

9. Verfahren nach einem oder mehreren der vorstehenden Ansprüche, **dadurch gekennzeichnet,**
**dass** die Zeit (T_{V}) zwischen zwei aufeinander folgenden Verkaufsvorgängen gemessen wird, und
**dass** bei Unterschreiten einer vorgegebenen Zeit (T_{V-V}) bei einer vorgegebenen Anzahl (A_{V}) von Verkaufsvorgängen (Σ T_{V}), ein Signal (F) erzeugt wird, das den Betrieb und danach die Verkäufe für eine Zeitdauer (Tₐᵤₛ) verhindert.

10. Verfahren nach einem oder mehreren der vorstehenden Ansprüche, **dadurch gekennzeichnet,**
**dass** die Zeiten (T_{V}) zwischen zwei aufeinander folgenden Verkaufsvorgängen gemessen wird,
**dass** bei mehreren aufeinander folgenden Verkaufsvorgängen deren Summe (Tᵥₛ) ermittelt wird,
**dass** die Zeit (Tᵥₛ) mit einem Grenzwert ((Tₘₐₓ)ₙ) verglichen wird, und
**dass** bei Unterschreiten dieses Grenzwertes ein Signal (F) erzeugt wird, das den Betrieb und danach die Verkäufe für eine Zeitdauer (Tₐᵤₛ) verhindert.

11. Verfahren nach Anspruch 9 oder 10, **dadurch gekennzeichnet,**
**dass** die Zeit (T_{V-V}) und/oder ((Tₘₐₓ)ₙ) einstellbar ist.

12. Verfahren nach einem oder mehreren der vorstehenden Ansprüche, **dadurch gekennzeichnet,**
**dass** die maximalen Grenzwerte (M_{i max}) sowie (Tₘₐₓ) dynamisch und selbständig über eine Anzahl (A_{V}) von betrachteten Verkaufsvorgängen ermittelt werden und über einen Zuschlagswert (Δ M, Δ T) der künftige Grenz-Sollwert ermittelt wird.

13. Verfahren nach einem oder mehreren der vorstehenden Ansprüche, **dadurch gekennzeichnet,**
**dass** die Anzahl der Retourauslösungen über mehrere nacheinander erfolgende Verkaufsvorgänge ermittelt wird, und
**dass** bei Erreichen eines voreinstellbaren Grenzwertes das Fehlersignal (F) generiert wird.

14. Verfahren nach einem oder mehreren der vorstehenden Ansprüche, **dadurch gekennzeichnet,**
**dass** durch das Signal (F) eine Schaltungsanordnung aktiviert wird, durch die eine Notrufmeldung / Störungsmeldung per Funk oder GSM / Telefon ausgelöst wird.

15. Verfahren nach einem oder mehreren der vorstehenden Ansprüche, **dadurch gekennzeichnet,**
**dass** durch das Signal (F) ein fotografisches Medium, vorzugsweise eine Digitalkamera, aktiviert wird mit dem der Benutzer des Verkaufsautomaten registriert wird.

## Claims

1. A method for hindering fraud for coin- or banknote-operated machines, particularly vending machines for goods or services, wherein the vending process is initiated or the service is provided after inserting coins and/or banknotes and after reaching a sufficient amount of credit, **characterized in**
**that** the coin or banknote composition, i.e., the type of payment, is determined for each payment process, wherein it is determined which payment types or composition types were inserted until a credit (K) is reached, in
**that** the payment types or composition types are added up in payment type counters (Z), in
**that** a signal (F) is generated when a predetermined limiting criterion of the payment type counter is reached, in
**that** the signal (F) is fed to a logical circuit and a time function element (T) is activated which prevents the operation of the machine for a time (T_{off}), and in
**that** the payment type counter (Z) is reset to zero after the time (T_{off}) elapses.

2. The method according to Claim 1, **characterized in**
**that** the limiting criterion (Zₓ) of the payment type counter, at which the signal (F) is generated, can be adjusted.

3. The method according to Claim 1 or 2, **characterized in**
**that** successive payments which are composed differently, i.e., of different payment types, cause the payment type counter (Z) to be reset.

4. A method for hindering fraud for coin- or banknote-operated machines, particularly vending machines for goods or services, wherein the vending process is initiated or the service is provided after inserting coins and/or banknotes and after reaching a sufficient amount of credit, **characterized in**
**that** the coin or banknote composition, i.e., the type of payment, is determined for each payment process, wherein it is determined which types of coins or banknotes were inserted until a credit (K) is reached, in
**that** the frequency of identical coins or banknotes being inserted for several vending processes is determined, in
**that** a signal (F) is generated when a predetermined limiting criterion of the frequency is reached, in
**that** the signal (F) is fed to a logical circuit and a time function element (T) is activated which prevents the operation of the machine for a time (T_{off}), and in
**that** the payment type counter (Z) is reset to zero after the time (T_{off}) elapses.

5. The method according to Claim 4, **characterized in**
**that** the time function element (T) has a time function (TF_{(P)}), the history (duration, type and fashion) of which can be parameterized.

6. The method according to one of the preceding claims, **characterized in**
**that** the logical circuit, i.e., the time function element (T), acts upon a coin or banknote inspection device in such a way that the acceptance of coins or banknotes of this value is prevented for a time (T_{off}).

7. The method according to one of the preceding claims, **characterized in**
**that** the time (T_{off}) of the time function element (T) can be adjusted.

8. The method according to one of the preceding claims, **characterized in**
**that** the time (T_{off}) of the time function element (T) has an incremental function, wherein the time is respectively extended for successively occurring fraud attempts.

9. The method according to at least one of the preceding claims, **characterized in**
**that** the time (T_{V}) between two successively occurring vending processes is measured, and in
**that** a signal (F) is generated which prevents the operation and subsequently the vending processes for a time (T_{off}) if a predetermined time (T_{V-V}) is not reached for a predetermined number (A_{V}) of vending processes (Σ T_{V}).

10. The method according to at least one of the preceding claims, **characterized in**
**that** the times (T_{V}) between two successively occurring vending processes is measured, in
**that** the sum (T_{VS}) for several successively occurring vending processes is determined, in
**that** the time (T_{VS}) is compared with a limiting value ((Tₘₐₓ)ₙ), and in that a signal (F) is generated which prevents the operation and subsequently the vending processes for a time (T_{off}) if this limiting value is not reached.

11. The method according to Claim 9 or 10, **characterized in**
**that** the time (T_{V-V}) and/or ((Tₘₐₓ)ₙ) is adjustable.

12. The method according to at least one of the preceding claims, **characterized in**
**that** the maximum limiting values (M_{i max}) and (Tₘₐₓ) are determined dynamically and automatically over a number (A_{V}) of observed vending processes and the future nominal limiting value is determined by means of a supplementary value (Δ M, Δ T).

13. The method according to at least one of the preceding claims, **characterized in**
**that** the number of money return actuations is determined for several successively occurring vending processes, and in
**that** the fault signal (F) is generated when a preadjustable limiting value is reached.

14. The method according to at least one of the preceding claims, **characterized in**
**that** the signal (F) activates a circuit arrangement that initiates an emergency call/defect message via radio or GSM/telephone.

15. The method according to at least one of the preceding claims, **characterized in**
**that** the signal (F) activates a photographic medium, preferably a digital camera, that registers the user of the vending machine.

## Revendications

1. Procédé destiné à empêcher les fraudes pour des distributeurs fonctionnant avec des pièces de monnaie ou des billets de banque, notamment des distributeurs de produits ou de services, sur lesquels la vente est déclenchée ou le service est mis à disposition après insertion de pièces de monnaies et/ou introduction de billets de banque, à l'atteinte d'un montant de crédit suffisant, **caractérisé en ce que**,
la valeur des pièces de monnaie ou les coupures des billets de banque, c'est à dire le type de paiement est déterminé pour chaque opération de paiement, étant déterminé quels types de paiement ou types de coupure doivent être introduits jusqu'à l'atteinte d'un crédit (K),
**en ce que** les types de paiement ou types de coupures sont additionnés dans des compteurs des types de paiement (Z),
**en ce que**, à l'atteinte d'un critère limite prédéfini pour le compteurs de types de paiement, un signal (F) est généré,
**en ce que** le signal (F) est acheminé vers un circuit logique et un relais temporisateur (T) empêchant le fonctionnement du distributeur pour une durée(Tₐᵤₛ) est activé, et
**en ce que**, après écoulement du temps (Tₐᵤₛ), le compteur de types de paiement (Z) est réinitialisé.

2. Procédé selon la revendication 1, **caractérisé en ce que**,
le critère limite (Zₓ) du compteur de types de paiements pour lequel le signal (F) est généré est réglable.

3. Procédé selon la revendication 1 ou 2, **caractérisé en ce que**,
dans le cas d'opérations de paiement successives avec différentes coupures, c'est à dire avec différent type de paiements, le compteur de types de paiement (Z) est remis à zéro.

4. Procédé destiné à empêcher les fraudes pour des distributeurs fonctionnant avec des pièces de monnaie ou des billets de banque, notamment des distributeurs de produits ou de services, sur lesquels la vente est déclenchée ou le service est mis à disposition après insertion de pièces de monnaies et/ou introduction de billets de banque, à l'atteinte d'un montant de crédit suffisant, **caractérisé en ce que**,
la valeur des pièces de monnaie ou les coupures des billets de banque, c'est à dire le type de paiement est déterminé pour chaque opération de paiement, étant déterminé quels types de pièces de monnaie ou de billets de banques doivent être introduits jusqu'à l'atteinte d'un crédit (K),
**en ce qu'**il est déterminé à quelle fréquence, dans le cas de plusieurs opérations d'achat, des pièces de monnaie ou billets de banque de type identiques sont introduits,
**en ce que**, à l'atteinte d'un critère limite prédéfini pour la fréquence, un signal (F) est généré,
**en ce que** le signal (F) est acheminé vers un circuit logique et un relais temporisateur (T) empêchant le fonctionnement du distributeur pour une durée (Tₐᵤₛ) est activé, et
**en ce que**, après écoulement du temps (Tₐᵤₛ), le compteur de types de paiement (Z) est réinitialisé.

5. Procédé selon la revendication 4, **caractérisé en ce que**,
le relais temporisateur (T) comporte une fonction de temps (TF₍ₚ₎) dont l'écoulement (durée, modalités) est paramétrable.

6. Procédé selon l'une quelconque des revendications précédentes, **caractérisé en ce que**,
le circuit logique, c'est-à-dire le relais temporisateur (T) agit sur un vérificateur de pièces de monnaies ou de billets de banque, de sorte que l'acceptation de pièces de monnaies ou de billets de banque de cette valeur soit empêchée pendant une durée (Tₐᵤₛ).

7. Procédé selon l'une quelconque des revendications précédentes, **caractérisé en ce que**,
la durée (Tₐᵤₛ) du relais temporisateur (T) est réglable.

8. Procédé selon l'une quelconque des revendications précédentes, **caractérisé en ce que**,
la durée (Tₐᵤₛ) du relais temporisateur (T) présente une fonction incrémentielle, la durée étant prolongée dans le cas de tentatives de fraude successives.

9. Procédé selon l'une quelconque des revendications précédentes, **caractérisé en ce que**,
le temps (Tᵥ) entre deux opérations d'achat successives est mesuré et
**en ce que**, dans le cas de la non atteinte d'un temps prédéfini (Tᵥ₋ᵥ) à un nombre prédéfini (Aᵥ) d'opérations d'achat (ΣTᵥ), un signal (F) empêchant le fonctionnement et en conséquence de quoi les ventes pour une durée (Tₐᵤₛ) est généré.

10. Procédé selon l'une quelconque des revendications précédentes, **caractérisé en ce que**,
les temps (Tv) entre deux opérations d'achat successives sont mesurés,
**en ce que** dans le cas de plusieurs opérations d'achat successives, leur somme (Tᵥₛ) est déterminée,
**en ce que** le temps (Tᵥₛ) est comparé avec une valeur limite ((Tₘₐₓ)ₙ), et
**en ce que**, dans le cas de la non atteinte de ladite valeur limite, un signal (F) empêchant le fonctionnement et en conséquence de quoi les ventes pour une durée (Tₐᵤₛ) est généré.

11. Procédé selon la revendication 9 ou 10, **caractérisé en ce que**,
le temps (Tᵥ₋ᵥ) et/ou ((Tₘₐₓ)ₙ) est réglable.

12. Procédé selon l'une quelconque des revendications précédentes, **caractérisé en ce que**,
les valeurs limites maximales (Mᵢₘₐₓ) ainsi que (Tₘₐₓ) sont déterminées de façon dynamique et automatique sur un nombre (Av) d'opérations d'achat considérées et **en ce que**, par l'intermédiaire d'une valeur de majoration (ΔM, ΔT), la future valeur limite de consigne est déterminée.

13. Procédé selon l'une quelconque des revendications précédentes, **caractérisé en ce que**,
le nombre des déclenchements de retour est déterminé sur plusieurs opérations d'achat successives, et
**en ce que**, à l'atteinte d'une valeur limite réglable, le signal de défaut (F) est généré.

14. Procédé selon l'une quelconque des revendications précédentes, **caractérisé en ce que**,
par le signal (F) il est activé un montage de circuits, par lequel un message d'appel d'urgence / message de dysfonctionnement est déclenché par radio ou par téléphone GSM.

15. Procédé selon l'une quelconque des revendications précédentes, **caractérisé en ce que**,
par le signal (F) il est activé un moyen photographique, de préférence une caméra numérique, par laquelle l'utilisateur du distributeur est enregistré.
